# FASCICULE DE BREVET EUROPEEN

(11) **EP 0 517 610 B1**
(45) Date de publication et mention de la délivrance du brevet: **15.02.1995**
(21) Numéro de dépôt: 92401565.4
(22) Date de dépôt: 05.06.1992
(51) Int. Cl.: B65D 85/76, B65D 63/10, B65D 55/06

(54) **Boîte de conditionnement**
Verpackungsbehälter
Container

(30) Priorité: 07.06.1991 FR 9106958
(43) Date de publication de la demande: 09.12.1992
(73) Titulaire: FROMAGERIES BEL, F-75008 Paris (FR)
(72) Inventeur: Bernard, Jean-Yves, F-39570 Macornay (FR); Bonnin, Yves, F-39140 Bletterans (FR); Weber, Jean-Claude, F-93140 Bondy (FR); Duchesnes, Jacques, F-39100 Dole (FR); Denis, Corinne, F-92100 Boulogne (FR); Poupard, Corinne, F-93290 Tremblay en France (FR)
(74) Mandataire: Polus, Camille

(56) Documents cités:
- CH-A- 241 552
- FR-A- 1 131 278
- FR-A- 2 197 958
- FR-A- 2 233 244
- GB-A- 942 424
- US-A- 2 307 406

## Description

L'invention concerne un système d'ouverture de boîte de conditionnement, notamment de produits alimentaires; elle concerne plus particulièrement une boîte pour conditionnement de portions de fromage fondu emballées séparément.

Dans la suite de la description, on entendra par le terme "fromage fondu", aussi bien les fromages fondus traditionnels obtenus par la fonte de fromages en présence ou non de sels de fonte que des spécialités fondues obtenues par la fonte de toute matière première d'origine laitière ou non en présence ou non de sels émulsifiants ou tout autre additif utilisé dans la technologie d'obtention de ces produits.

Les fromages fondus sont présentés à la consommation sous différentes formes, mais une des plus anciennes et des plus usitées consiste en des portions de forme triangulaire, parallélépipédique, voire cylindrique. Ces portions sont habituellement emballées séparément dans de l'aluminium et regroupées dans des boîtes cylindriques ou parallélépipédiques. De façon traditionnelle, ces boîtes sont constituées d'un couvercle et d'un fond en carton plat embouti à chaud. Le maintien du couvercle sur le fond est assuré par une collerette intérieure constituée d'une bande en carton plat fermé et rendu solidaire du fond par collage.

La collerette est bloquée au fond par un faux-fond lui-même collé sur le fond.

En position de fermeture, le couvercle s'ajuste sur la partie extérieure de la collerette. La zone de coiffage doit être suffisamment importante et représenter au plus la moitié de la distance entre les parois planes du fond et du couvercle.

Dans ce type de boîtes (voir par ex. US-A-2.307.406), l'inviolabilité est assurée par une bande de papier collée sur la partie cylindrique de la boîte, cette bande assurant avantageusement le décor. L'ouverture est avantageusement mais pas nécessairement assurée par un fil déposé sous la bande au niveau de la jonction du couvercle et du fond.

Le système d'ouverture n'est pas sans présenter d'inconvénients; en effet, les cadences industrielles de pose de ce dernier entraînent souvent un positionnement non linéaire du fil et, par voie de conséquence, de nombreuses difficultés au moment de l'opération d'ouverture : difficultés de localisation du bout de fil servant d'organe de préhension, déchirage voire déchiquetage de la bande au moment de l'ouverture et disparition partielle subséquente du décor de cette dernière.

De plus, après ouverture, le décor latéral de la boîte est abîmé, devient illisible et au moment de refermer la boîte, les parties constituant celle-ci ne se positionnent pas bien pour assurer la continuité de du décor.

Afin de remédier aux inconvénients du fil, on a imaginé et utilisé d'autres systèmes tels que par exemple :
- deux prédécoupes parallèles courant le long d'une bande et délimitant une bande d'arrachage le long de cette dernière, ce qui facilite l'ouverture par élimination de la bande.

Si ce système s'avère plus efficace que le simple fil, il crée une bande nette d'arrachage qui a le grand inconvénient d'entraîner une rupture dans le décor latéral de la boîte.
- une bande d'arrachage constituée d'une bande autocollante portant le décor collée sur la jupe; au moment de l'ouverture, il suffit de décoller la bande pour assurer l'ouverture de la boîte avec le grand inconvénient que l'on élimine totalement le décor latéral de la boîte.
- un fil courant le long de la bande d'arrachage se terminant par une boucle de préhension; si ce système améliore la préhension du fil, il entraîne les mêmes défauts que le système à fil unique.

Ces systèmes ne sont pas adaptés pour les fonctions jugées indispensables à une ouverture optimisée de la boîte :
- facilité, netteté de l'ouverture de la boîte,
- assurance de l'inviolabilité de la boîte avant première ouverture,
- continuité du décor avant et après première ouverture et au cours des cycles d'ouverture-fermeture de la boîte,
Le but de la présente invention est par conséquent de fournir une boîte de conditionnement, notamment de portions de fromage fondu emballées séparément qui réunisse toutes ces qualités, et en particulier qui garantisse l'intégrité du décor après ouverture de la boîte.

Le but est atteint par la boîte de conditionnement définie dans la revendication 1.

Avantageusement, la bande supérieure adhère de façon détachable au décor de la boîte au moyen d'un vernis appliqué entre ladite bande inférieure et ladite bande supérieure.

Le vernis appliqué par exemple sur la face inférieure de la bande supérieure assure la cohésion des deux bandes entre elles au cours des cycles de fabrication et de commercialisation de la boîte et laisse intact après première ouverture le décor imprimé sur la face supérieure de la bande de papier ; à cet effet, ses caractéristiques de résistance, définies par la force de pelabilité de la bande mesurée sur un appareil universel de mesure par traction et compression sera comprise entre 10 g et 100 g par 30 mm de largeur détachable. Des valeurs supérieures entraînent une mauvaise pelabilité, et un déchirement du décor (force de résistance trop élevée).

A cet effet, on utilise avantageusement un vernis choisi parmis les vernis UV utilisés de façon traditionnelle comme agents de pelliculage de matériau, par exemple les étiquettes.

Grâce à cette propriété, lorsque la bande pelable est libérée de la boîte de conditionnement, elle n'est plus collante et n'adhère plus ni à la boîte, ni aux mains de l'utilisateur et maintient intact le décor imprimé sur la face supérieure de la bande de papier.

Avantageusement, la bande inférieure en papier est munie le long d'un axe longitudinal d'une découpe partielle ou totale.

Selon un premier mode avantageux de réalisation de l'invention, la face inférieure de la bande stratifiée est collée à froid sur les parois latérales du fond et du couvercle de la boîte à l'aide de colles traditionnelles du commerce prévues à cet effet ; on peut citer à titre d'exemple les colles à base de résines vinyliques (acétate de polyvinyle) ou cellulosiques (acétate de cellulose).

Selon un deuxième mode de réalisation de l'invention, la face inférieure de la bande stratifiée est préencollée selon les techniques habituellement utilisées dans le domaine du préencollage de papier afin de pouvoir être appliquée directement sur les parois latérales du couvercle et de la boîte.

Avantageusement, la bande pelable est constituée d'un matériau transparent.

La bande pelable peut également être avantageusement constituée d'un matériau opaque et comporter un motif de décoration identique ou différent des parties du décor qu'elle recouvre, sur sa face supérieure.

En variante, la bande pelable est constituée d'un matériau opaque et comporte en outre une impression sur la face munie du vernis.

Selon une première alternative avantageuse, La bande stratifiée a une longueur sensiblement supérieure à la circonférence de la boîte de manière à ce que l'une de ses extrémités forme une languette de préhension ; dans ce cas, de façon avantageuse, il sera prévu une découpe verticale dans la bande inférieure, de telle sorte que lorsque l'on tire sur la languette de préhension pour détacher la bande pelable, l'extrémité de la bande inférieure support du décor se détache du reste de la bande inférieure adhérente au niveau de la découpe verticale et la partie restante de la bande inférieure reste collée sur les deux parties de la boîte.

Selon une deuxième alternative, seule la bande pelable a une longueur légèrement supérieure à la circonférence de la boîte de manière à ce que l'une de ses extrémités forme une languette de préhension. Dans ce cas, la face inférieure de l'extrémité de la bande pelable est exempte de vernis.

La bande pelable est avantageusement constituée d'un matériau souple, notamment la cellophane, ou un film polymère, par exemple un polyester, polyamide ou polypropylène, ou est en papier.

Avantageusement, les deux parties latérales de la boîte sont jointives au niveau de la zone de jonction du couvercle et de la partie inférieure, la cohésion de la partie inférieure avec le couvercle étant assurée par la bande pelable et par la bande inférieure support du décor, de telle sorte qu'àprès séparation de la bande pelable, il suffit soit de faire tourner l'une sur l'autre les deux parties constituant la boîte en sens opposé pour libérer le couvercle de la partie inférieure dans le cas d'une découpe partielle de la bande inférieure support du décor, soit de maintenir le fond de la boîte dans une main et de tirer sur le couvercle pour séparer les deux parties formant de la boîte dans le cas d'une découpe totale de la bande inférieure au niveau de la zone de jonction du fond et du couvercle.

Un mode de réalisation de l'invention est exposé ci-après plus en détail en se référant aux dessins annexés sur lesquels :
- la fig. 1 est une vue en perspective d'une boîte selon l'invention de forme cylindrique avant ouverture ;
- la fig. 2 est une vue de face d'une bande stratifiée pour la réalisation d'une boîte selon l'invention.
- la fig. 3 est une vue en coupe longitudinale de la bande stratifiée représentée sur la fig. 2:
- La fig. 4 est une vue en perspective de la boîte selon l'invention lors de l'ouverture de cette boîte;
- La fig. 5 est une vue en perspective de la boîte selon l'invention, à la fin de l'ouverture de cette boîte ;
Comme représenté sur la fig. 1, la partie inférieure 1 et la partie supérieure formant le couvercle 2, de la boîte selon l'invention comprennent chacune un fond tel que 3 et des parties latérales respectivement 4a, 4b formées par un tronçon de tube, en carton.

La partie inférieure comporte en outre un second tronçon de tube, non représenté ici, de diamètre légèrement inférieur à celui du premier et de hauteur sensiblement supérieure à celle du premier tronçon de tube, collé contre celui-ci, de manière à permettre l'emboîtement de la partie supérieure 2 sur la partie inférieure 1.

Comme représenté sur la fig. 1, les deux parties latérales 4a, 4b sont jointives au niveau d'une zone de jonction 10.

La boîte comprend également une bande stratifiée 5, représentée plus en détail sur la fig. 2 et la fig. 3.

La bande 5 comporte d'une part une bande inférieure 6 en papier, destinée à être collée au moyen d'une colle traditionnelle sur le support sur lequel la bande 5 est appliquée, sauf à son extrémité 7, et comporte sur sa face supérieure un décor appliqué par impression. Une découpe 8 est en outre prévue à l'extrémité 7 de la bande inférieure 6 dans le sens de la largeur de la bande inférieure . Une seconde découpe 9 partielle ou totale est en outre prévue le long d'un axe longitudinal de la bande inférieure imprimée 6.

La bande stratifiée 5 comporte d'autre part une seconde bande supérieure 16 sensiblement de mêmes dimensions que la bande inférieure 6 souple et transparente comme représenté à la fig. 1, de manière à laisser apparaître le décor.

En variante, la bande supérieure 16 peut être opaque et comporter un décor, de préférence identique à celui porté par la bande inférieure imprimée 6.

Dans ce dernier cas, les deux décors ne se superposent pas obligatoirement, mais peuvent être décalés l'un par rapport à l'autre.

La bande supérieure 16 constitue une bande pelable formant l'organe d'ouverture de la boîte. L'extrémité 17 de la bande supérieure 16 constitue avec l'extrémité 7 de la bande inférieure 6 une languette de préhension 18.

La bande supérieure 16 constituant l'organe d'ouverture est munie sur sa face inférieure en contact avec la bande inférieure imprimée 6, d'un vernis permettant la cohésion des deux bandes inférieure et supérieure entre elles jusqu'à première ouverture et assurant une pelabilité d'une force comprise entre 10 g et 100 g par 30 mm de largeur de support, mesurée à l'aide d'un appareil universel de mesure par traction et compression.

Lorsque la boîte formée de la partie supérieure 1 et du couvercle 2 est fermée après remplissage, on applique par collage, par exemple au moyen d'une machine industrielle, la bande stratifiée 5 sur la face externe des partie latérales 4a, 4b, les deux parties latérales 4a, 4b servant chacun de support à une partie du décor appliqué sur la bande 6 sensiblement le long des bords 19a, 19b de la boîte de conditionnement de l'invention, de manière à ce que la bande inférieure 6 forme une bande interne et la bande supérieure 16 une bande externe constituant l'organe d'ouverture de la boîte.

Comme on peut le voir sur la fig. 4, la bande stratifiée 5 a une longueur légèrement supérieure à la circonférence de la boîte de manière à ce que l'une de ses extrémité recouvre l'autre extrémité de la bande pelable et forme ainsi une languette de préhension 18 facilement accessible.

Comme représenté sur la fig. 4, lorsqu'on exerce une traction sur la languette 18, celle-ci se désolidarise de la bande inférieure imprimée 6 au niveau de la zone de découpe 8.

Lorsqu'on continue d'exercer une traction sur la languette 18, la bande supérieure pelable 16 se détache de la bande inférieure imprimée 6 sous-jacente laissant apparaître le décor intact.

Il ne reste plus alors à l'utilisateur qu'à exercer un mouvement de rotation de la partie inférieure 1 et du couvercle 2 en sens opposé pour désolidariser les deux parties l'une de l'autre au niveau de la découpe partielle 9 placée au niveau de la zone de jonction 10 des deux parties formant la boîte, de sorte que chaque partie du décor reste intacte.

Au moment où il referme la boîte, il suffit que l'utilisateur repositionne correctement le couvercle 2 sur la partie inférieure 1 pour reconstituer le décor, ce dernier étant resté intact du fait de la netteté du système d'ouverture.

Avantageusement, on utilise pour la bande pelable 16 et la bande imprimée 6, des matériaux différents; on peut toutefois utiliser des matériaux similaires. Dans le cas où l'on utilise du papier pour la bande supérieure détachable, des papiers de grammage différent, afin que les deux bandes possèdent des propriétés de rigidité et d'élasticité différentes, qui permettent de les détacher aisément l'une de l'autre, lors de l'ouverture de la boîte.

Outre son aspect pratique, la boîte de conditionnement selon l'invention aura une inviolabilité assurée tout en restant attractive après ouvertures et fermetures successives, un des grands avantages étant le maintien de l'intégralité du décor tout au long des cycles d'ouverture-fermeture de la boîte.

## Revendications

1. Boîte de conditionnement en carton, notamment de portions de fromage fondu emballées, comprenant une partie inférieure (1) et une partie supérieure (2) formant le couvercle, lesdites parties inférieure et supérieure comprenant chacune un fond (3) et une partie latérale (4a,4b), ladite boîte de conditionnement comprenant de plus une bande stratifiée (5) collée sur ces parties latérales (4a,4b) et s'étendant sur toute la périphérie de la boîte et sur sensiblement la totalité de la largeur des deux parties latérales (4a,4b), ladite bande stratifiée (5) comprenant une bande inférieure (6) en papier constituée de deux parties séparables adhérant chacune respectivement aux parties latérales du couvercle (2) et de la partie inférieure (1) et comportant sur sa face supérieure le décor de la boîte, et une bande supérieure (16) munie d'une languette de préhension (18), adhérant de façon détachable à la bande inférieure comportant le décor de la boîte, ladite bande supérieure formant une bande pelable qui après enlèvement permet l'ouverture de la boîte en laissant intact le décor de la boîte.

2. Boîte de conditionnement selon la revendication 1, caractérisée en ce que la bande supérieure (16) adhère de façon détachable au décor de la boîte au moyen d'un vernis appliqué entre ladite bande inférieure (6) et ladite bande supérieure (16).

3. Boîte de conditionnement selon la revendication 1, caractérisée en ce que la bande inférieure en papier (6) comporte une découpe totale ou partielle (9) le long d'un axe longitudinal.

4. Boîte de conditionnement selon l'une des revendications 1 à 3, caractérisée en ce que la bande inférieure (6) est munie d'une découpe (9) dans la zone s'appliquant sur la zone de jonction (10) des parties latérales.

5. Boîte de conditionnement selon l'une quelconque des revendications 1 à 4, caractérisée en ce que la bande pelable (16) a une force de pelabilité comprise entre 10 g et 100 g par 30 mm de largeur.

6. Boîte de conditionnement selon les revendications 1 à 5, caractérisée en ce que la bande stratifiée (5) est collée sur les parties latérales (4a,4b) à l'aide d'une colle choisie parmi les colles à base de résines vinyliques et cellulosiques.

7. Boîte de conditionnement selon les revendications 1 à 5, caractérisée en ce que la bande stratifiée (5) est précollée avant le collage sur la boîte.

8. Boîte de conditionnement selon l'une quelconque des revendications précédentes, caractérisée en ce que la bande pelable (16) est constituée d'un matériau transparent.

9. Boîte de conditionnement selon l'une quelconque des revendications 1 à 7, caractérisée en ce que la bande pelable (16) est constituée d'un matériau opaque et comporte sur sa face supérieure un motif identique ou différent des parties du décor qu'elle recouvre.

10. Boîte de conditionnement selon la revendication 2, caractérisée en ce que la bande pelable (16) comporte une impression sur la face inférieure munie du vernis.

11. Boîte de conditionnement selon l'une quelconque des revendications précédentes, caractérisée en ce que la bande stratifiée (5) a une longueur légèrement supérieure à la circonférence de la boîte, de manière à former une languette de préhension (18).

12. Boîte de conditionnement selon l'une des revendications précédentes, caractérisée en ce que la bande inférieure (6) en papier est munie d'une découpe verticale (8) au niveau de la languette de préhension (18).

13. Boîte de conditionnement selon l'une quelconque des revendications précédentes, caractérisée en ce que la bande pelable (16) est constituée d'un matériau souple.

14. Boîte de conditionnement selon la revendication 13, caractérisée en ce que la bande pelable (16) est en cellophane ou en papier.

15. Boîte de conditionnement selon la revendication 13, caractérisée en ce que la bande pelable (16) est constituée d'un film polymère tel que polyester, polyamide ou polypropylène.

## Claims

1. Cardboard packaging box, notably for wrapped portions of processed cheese, comprising a bottom part (1) and a top part (2) forming the lid, the said bottom and top parts each comprising a base (3) and a side part (4a, 4b), the said packaging box also comprising a laminated strip (5) stuck onto these side parts (4a, 4b) and extending over the entire periphery of the box and over substantially the entire width of the two side parts (4a, 4b), the said laminated strip (5) comprising a bottom strip (6) made of paper, consisting of two separable parts each adhering respectively to the side parts of the lid (2) and bottom part (1) and incorporating on its top face the decoration of the box, and a top strip (16) provided with a gripping tab (18), adhering detachably to the bottom strip incorporating the decoration of the box, the said top strip forming a peel-off strip which, after removal, enables the container to be opened, leaving the decoration on the box intact.

2. Packaging box according to Claim 1, characterised in that the top strip (16) adheres detachably to the decoration on the box by means of a varnish applied between the said bottom strip (6) and the said top strip (16).

3. Packaging box according to Claim 1, characterised in that the paper bottom strip (6) has a complete or partial cut (9) along a longitudinal axis.

4. Packaging box according to one of Claims 1 to 3, characterized in that the bottom strip (6) has a cut (9) in the area applied to the area (10) where the side parts join.

5. Packaging box according to any one of Claims 1 to 4, characterized in that the peel-off strip (16) has a peeling force of between 10 g and 100 g per 30 mm of width.

6. Packaging box according to Claims 1 to 5, characterised in that the laminated strip (5) is stuck to the side parts (4a, 4b) by means of a gum chosen from amongst the gums based on vinyl and cellulose resins.

7. Packaging box according to claims 1 to 5, characterised in that the laminated strip (5) is pre-gummed before being stuck onto the box.

8. Packaging box according to any one of the preceding claims, characterised in that the peel-off strip (16) is made from a transparent material.

9. Packaging box according to any one of Claims 1 to 7, characterised in that the peel-off strip (16) is made from an opaque material and has on its top face a pattern which is identical to or different from the parts of the decoration which it covers.

10. Packaging box according to Claim 2, characterised in that the peel-off strip (16) has printing on the bottom face provided with the varnish.

11. Packaging box according to any one of the preceding claims, characterised in that the length of the laminated strip (5) is slightly greater than the circumference of the box, so as to form a gripping tab (18).

12. Packaging box according to one of the preceding claims, characterised in that the paper bottom strip (6) has a vertical cut (8) at the gripping tab (18).

13. Packaging box according to any one of the preceding claims, characterised in that the peel-off strip (16) is made from a flexible material.

14. Packaging box according to claim 13, characterised in that the peel-off strip (16) is made from cellophane or paper.

15. Packaging box according to Claim 13, characterised in that the peel-off strip (16) is made from a polymer film such as polyester, polyamide or polypropylene.

## Patentansprüche

1. Pappschachtel zur Verpackung insbesondere von eingepackten Schmelzkäseteilen, mit einem Unterteil (1) und einem den Deckel bildenden Oberteil (2), wobei Unterteil und Oberteil jeweils einen Boden (3) und ein Seitenteil (4a, 4b) aufweisen, wobei der Verpackungsbehälter ferner ein Schichtband (5) aufweist, welches auf diese Seitenteile (4a, 4b) geklebt ist und sich über den gesamten Umfang des Behälters und über im wesentlichen die gesamte Breite der beiden Seitenteile (4a, 4b) erstreckt, wobei das Schichtband (5) ein Unterband (6) aus Papier, das aus zwei trennbaren Teilen gebildet ist, die jeweils an den Seitenteilen des Deckels (2) und des Unterteils (1) anhaften und auf ihrer Oberseite das Dekor des Behälters aufweisen, und ein Oberband (16) umfaßt, welches mit einer Greifzunge (18) versehen ist und in lösbarer Weise an dem das Dekor des Behälters aufweisenden Unterband anhaftet, wobei das Oberband ein Abziehband bildet, welches nach dem Abheben das Öffnen des Behälters gestattet und dabei gleichzeitig das Dekor des Behälters intakt läßt.

2. Verpackungsschachtel nach Anspruch 1, dadurch gekennzeichnet, daß das Oberband (16) in lösbarer Weise am Dekor der Schachtel mittels eines zwischen dem Unterband (6) und dem Oberband (16) aufgebrachten Firnis anhaftet.

3. Verpackungsschachtel nach Anspruch 1, dadurch gekennzeichnet, daß das Unterband aus Papier (6) einen vollständigen oder teilweise Teilungsnaht (9) längs einer Längsachse aufweist.

4. Verpackungsschachtel nach einem der Ansprüche 1 bis 3, dadurch gekennzeichnet, daß das Unterband (6) mit einer Teilungsnaht (9) in der Zone, die sich an die Verbindungszone (10) der Seitenteile anlegt, versehen ist.

5. Verpackungsschachtel nach irgendeinem der Ansprüche 1 bis 4, dadurch gekennzeichnet, daß das Abziehband (16) eine Abziehkraft zwischen 10 g und 100 g pro 30 mm Länge hat.

6. Verpackungsschachtel nach den Ansprüchen 1 bis 5, dadurch gekennzeichnet, daß das Schichtband (5) auf die Seitenteile (4a, 4b) mittels eines Klebers, ausgewählt aus Klebern auf Vinyl- und Zelluloseharzbasis, geklebt ist.

7. Verpackungsschachtel nach den Ansprüchen 1 bis 5, dadurch gekennzeichnet, daß das Schichtband (5) vor dem Aufkleben auf die Schachtel vorgeklebt ist.

8. Verpackungsschachtel nach irgendeinem der vorstehenden Ansprüche, dadurch gekennzeichnet, daß das Abziehband (16) aus einem transparenten Material gebildet ist.

9. Verpackungsschachtel nach irgendeinem der Ansprüche 1 bis 7, dadurch gekennzeichnet, daß das Abziehband (16) aus einem undurchsichtigen Material gebildet ist und auf seiner Oberseite ein zu den Teilen des Dekors, die es abdeckt, identisches oder unterschiedliches Motiv aufweist.

10. Verpackungsschachtel nach Anspruch 2, dadurch gekennzeichnet, daß das Abziehband (16) einen Aufdruck auf der mit dem Firnis versehenen Unterseite aufweist.

11. Verpackungsschachtel nach irgendeinem der vorstehenden Ansprüche, dadurch gekennzeichnet, daß das Schichtband (5) eine Länge hat, die geringfügig größer als der Umfang der Schachtel ist, so daß eine Greifzunge (18) gebildet wird.

12. Verpackungsschachtel nach irgendeinem der vorstehenden Ansprüche, dadurch gekennzeichnet, daß das Unterband (6) aus Papier mit einer Vertikalteilungsnaht (8) auf Höhe der Greifzunge (18) versehen ist.

13. Verpackungsschachtel nach irgendeinem der vorstehenden Ansprüche, dadurch gekennzeichnet, daß das Abziehband (16) aus einem flexiblen Material gebildet ist.

14. Verpackungsschachtel nach Anspruch 13, dadurch gekennzeichnet, daß das Abziehband (16) aus Cellophan oder aus Papier ist.

15. Verpackungsschachtel nach Anspruch 13, dadurch gekennzeichnet, daß das Abziehband (16) durch eine Polymerfolie, wie Polyester, Polyamid oder Polypropylen, gebildet ist.
